# FASCICULE DE BREVET EUROPEEN

(11) **EP 0 111 731 B1**
(45) Date de publication et mention de la délivrance du brevet: **11.06.1986**
(21) Numéro de dépôt: 83111198.4
(22) Date de dépôt: 09.11.1983
(51) Int. Cl.: E04C 3/12, E04B 1/10, E04C 2/34

(54) **Madrier pour la construction**
Holzbohle für eine Baukonstruktion
Wooden beam for a building construction

(30) Priorité: 17.11.1982 CH 6696/82
(43) Date de publication de la demande: 27.06.1984
(73) Titulaire: Siggen, Albert, CH-1202 Geneve (CH)
(72) Inventeur: Siggen, Albert, CH-1202 Geneve (CH)
(74) Mandataire: Robert, Jean S.

## Description

La présente invention a pour objet un madrier pour la construction constitué, de façon connue en soi, par deux pièces de bois longilignes, maintenues à distance l'une de l'autre par des entretoises dont une partie au moins présente au moins une creusure traversante située perpendiculairement à l'axe longitudinal du madrier et destinée à constituer un élément de gaine de service.

Des madriers tels que définis ci-dessus sont connus en soi.

C'est ainsi que le brevet suisse No 472.555 décrit et représente un madrier formé de deux pièces de bois maintenues à distance l'une de l'autre par des entretoises parallélépidiques dans lesquelles sont percés des passages servant de gaines de service.

Le but de la présente invention est d'améliorer les madriers du type susmentionné de telle sorte que le fait qu'ils sont formés de deux pièces de bois ne complique pas leur assemblage par entrecroisement.

Ce but est atteint grâce au fait que le madrier suivant l'invention est caractérisé par le fait que les deux pièces de bois qui le constituent sont d'épaisseurs différentes, la pièce la plus épaisse étant destinée à être située à l'extérieur du dièdre que forment deux empilages de madriers entrecroisés, ladite pièce la plus épaisse dépassant, à une des extrémités au moins du madrier, la seconde pièce, la partie débordante étant munie d'entailles permettant l'entrecroisement des madriers lors de leur assemblage.

Le dessin représente, à titre d'exemple, une forme d'exécution de l'objet de l'invention.
La fig. 1 est une vue en plan, de dessus, d'un madrier destiné, par exemple, à la construction de chalets.
La fig. 2 est une vue en élévation, en bout, de ce madrier, à échelle agrandie, des madriers adjacents, identiques, ayant été représentés en traits mixtes dans la position qu'ils occupent lorsque de tels madriers sont superposés.
La fig. 3 est une vue en perspective de l'extrémité du madrier, à l'échelle de la fig. 2, et
La fig. 4 est une vue en perspective de l'extrémité de deux madriers s'entrecroisant pour former l'angle de la construction à réaliser, à l'échelle des figs. 2 et 3.

Le madrier représenté est formé de deux pièces de bois longilignes 1 et 2 d'épaisseurs différentes, la pièce 1 destinée à se trouver à l'extérieur de la construction étant constituée par un carrelet de 8 cm de largeur alors que la pièce 2, destinée à se trouver à l'intérieur de la construction, est constituée par un plateau de 4 cm d'épaisseur, par exemple. Ce madrier est du type dit "reconstitué", ses deux pièces 1 et 2 étant réalisées au moyen de planches de bois collées les unes aux autres comme le montre le dessin, ce qui a l'avantage d'augmenter la résistance par rapport aux bois massifs. Les pièces 1 et 2 du présent madrier pourront néanmoins être également réalisées en bois massif comme aussi elles pourront être de même épaisseur.

Les deux pièces 1 et 2 du madrier sont maintenues assemblées, à distance l'une de l'autre, par des entretoises de bois 3 et 4 régulièrement espacées, distantes par exemple de 80 cm les unes des autres, collées et clouées ou collées et vissées auxdites pièces 1 et 2. Les entretoises 3 présentent, sur leurs faces situées en contact avec les pièces 1 et 2, une gorge 5, longitudinale par rapport à l'axe de l'entretoise, c'est-à-dire perpendiculaire à l'axe longitudinal du madrier, désigné par a à la fig. 1, destinée à former des éléments de gaines de service dans lesquelles des conduites d'eau et d'électricité peuvent être logées. Ces gorges pourront aussi recevoir des câbles de raidissement destinés à presser les uns contre les autres les madriers superposés formant une paroi. Les entretoises 4 ne présentent qu'une seule gorge 5. Certaines entretoises pourront aussi ne présenter aucune gorge.

Les entretoises 3 et 4 dépassent la face supérieure, désignée par 6, respectivement 7, des pièces 1 et 2 alors qu'elles sont situées en retrait par rapport à la face inférieure 8, respectivement 9, desdites pièces. Il en résulte que, lorsque des madriers sont superposés pour former la paroi d'une construction, comme représenté à la fig. 2, la partie débordante des entretoises s'engage entre les pièces 1 et 2 du madrier adjacent supérieur alors que la partie débordante de l'entretoise du madrier adjacent inférieur s'engage elle-même entre les pièces 1 et 2 du madrier. En variante, on pourra prévoir le cas où seule une partie des entretoises 3 et 4 dépasseront des madriers et, respectivement, seront en retrait par rapport à la base de ceux-ci pour permettre l'engagement décrit ci-dessus.

La face supérieure 6 de la pièce 1 présente une nervure longitudinale 1a, de section trapézoïdale, alors que sa base 8 présente une gorge longitudinale 10, de section correspondante; la face supérieure 7 de la pièce 2 présente une nervure longitudinale 2a alors que sa base 9 présente une gorge longitudinale 11, ce qui permet, lors de la superposition desmadriers, l'inter-engagement de ces nervures et gorges, comme le montre la fig. 2.

A l'extrémité du madrier destinée à former un angle de la construction, telle l'extrémité gauche du madrier de la fig. 1, la pièce extérieure 1 dépasse la pièce intérieure 2, alors qu'àl'extrémité du madrier destinée à se terminer au droit d'une porte ou d'une fenêtre, par exemple, telle l'extrémité droite du madrier de la fig. 1, les deux pièces 1 et 2 se terminent dans un même alignement. A l'extrémité d'angle, la partie débordante de la pièce 1 du madrier présente, sur ses quatre faces, des entailles 12 permettant l'inter-engagement de cette partie débordante avec la partie débordante des madriers adjacents de la paroi disposée perpendiculairement. Quant à la pièce intérieure 2, elle se termine, à l'extrémité d'angle, par une partie 2b dépassant le reste de la pièce, les parties 2b de madriers perpendiculaires l'un à l'autre entrant en contact les unes avec les autres de façon à fermer l'espace d'angle désigné par 13 à la fig. 4. En effet cet espace, de même que l'espace 14 situé entre les pièces 1 et 2 du madrier, sera de préférence rempli d'une matière thermiquement et phoniquement isolante telle que de la laine de roche, de la laine de verre, de l'amiante expansée ou encore du liège expansé, tous ces matériaux étant en vrac. Du mastic pourra être interposé en 15 entre les parties 2b des madriers entrecroisés pour assurer l'étanchéité de l'espace 13.

La fabrication du présent madrier s'effectuera en usine ou en chantier fixe à l'aide de machines simples permettant, à partir de carrelets déjà cotte: destinés à former les pièces 2, de ménager dans les extrémités de ces carrelets les entailles 12. Une telle machine comportera, de préférence, une paire de fraises montées aux extrémités des branches d'une pièce en forme d'étrier à axe horizontal découpant la paire d'entailles d'extrémité 12 dans les faces supérieure 6 et inférieure 8 des pièces 2 et une paire de fraises montées aux extrémités des branches d'une pièce en forme d'étrier à axe vertical découpant la paire d'entailles d'extrémité 12 dans les faces latérales externe et interne des pièces 2, ces deux paires de fraises se déplacant l'une horizontalement et l'autre verticalement en chevauchant chaque fois la pièce 2. La machine permettant la réalisation du présent madrier comportera un gabarit permettant de placer dans leur position relative les deux pièces 1 et 2 du madrier de même que les entretoises 3 et 4, en vue de leur assemblage par collage et clouage. Ce gabarit sera de préférence muni de butées mobiles permettant la réalisation de madriers de toutes longueurs en fonction des exigences de la construction à réaliser.

## Revendications

1. Madrier pour la construction constitué, de façon connue en soi, par deux pièces de bois longilignes (1, 2), maintenues à distance l'une de l'autre par des entretoises (3, 4) dont une partie au moins présente au moins une creusure traversante (5) située perpendiculairement à l'axe longitudinal du madrier et destinée à constituer un élément de gaine de service, caractérisé par le fait que les deux pièces de bois (1, 2) qui le constituent sont d'épaisseurs différentes, la pièce la plus épaisse (1) étant destinée à être située à l'extérieur du dièdre que forment deux empilages de madriers entrecroisés, ladite pièce la plus épaisse (1) dépassant, à une des extrémités au moins du madrier, la seconde pièce (2), la partie débordante étant munie d'entailles (11, 12) permettant l'entrecroisement des madriers lors de leur assemblage.

2. Madrier suivant la revendication 1, caractérisé par le fait qu'au moins une partie desdites entretoises (3, 4) dépasse l'une des faces - supérieure (6, 7) ou inférieure (8, 9) - des deux pièces de bois (1, 2) qui constituent le madrier, alors qu'elle est située en retrait par rapport à la face opposée, la partie dépassante des entretoises étant destinée à s'engager entre les deux pièces de bois (1, 2) du madrier adjacent lors de la superposition de plusieurs madriers.

3. Madrier suivant la revendication 1, caractérisé par le fait qu'au moins une partie des entretoises (3, 4) présente, sur au moins une de ses faces en contact avec l'une des pièces de bois (1, 2) du madrier auquel elles appartiennent, une gorge longitudinale (5) formant, avec ladite pièce de bois, ledit élément de gaine de service.

4. Madrier suivant la revendication 1, caractérisé par le fait que l'une au moins des pièces de bois (1, 2) qui le constituent est formée de planches collées les unes aux autres.

5. Madrier suivant la revendication 1, caractérisé par le fait que chacune des pièces de bois (1, 2) qui le constituent présente, sur une de ses faces - supérieure (6, 7) ou inférieure (8, 9) -, une nervure longitudinale (1a, 2a), la face opposée présentant une creusure longitudinale (10, 11) correspondante, les nervures (la, 2a) des deux pièces (1, 2) du madrier étant destinées à s'engager dans les creusures (10, 11) des pièces (1, 2) du madrier adjacent, lors de la superposition de plusieurs madriers.

## Patentansprüche

1. Holzbohle für eine Baukonstruktion, bestehend in an sich bekannter Weise aus zwei länglichen Holzstücken (1, 2), die voneinander durch Zwischenstücke (3, 4) im Abstand gehalten werden, von denen mindestens eines eine Transversalkehle (5) aufweist, die rechtwinkelig auf die Längsache der Holzbohle angeordnet ist und als Servicekanal dient, dadurch gekennzeichnet, daß die beiden Holzstücke (1, 2) verschiedene Stärken aufweisen, wobei das stärkere Stück (1) dafür vorgesehen ist, außerhalb des Flächenwinkels, der von zwei gekreuzten Holzbohlenstapeln gebildet wird, angebracht zu werden, wobei der dickere Teil (1) auf zumindest einem Ende der Holzbohle den zweiten Teil (2) überragt und daß der überstehende Teil mit Einschnitten (11, 12) versehen ist, die ein Überkreuzen der Holzbohlen während ihres Aufbaues gestatten.

2. Holzbohle nach Anspruch 1, dadurch gekennzeichnet, daß zumindest ein Teil der genannten Zwischenstücke (3, 4) die obere (6, 7) oder untere (8, 9) Seite der beiden Holzstücke (1, 2), die die Holzbohle bilden, überragt und daß sie bezüglich der gegenüberliegenden Seite zurückspringt, wobei die vorspringende Seite der Zwischenstücke dazu dient, sich mit den beiden Holzstücken (1, 2) der benachbarten Holzbohle zu verbinden, wenn mehrere Bohlen zusammengesetzt werden.

3. Holzbohle nach Anspruch 1, dadurch gekennzeichnet, daß zumindest ein Teil der Zwischenstücke (3, 4) auf zumindest einer ihrer Seiten, die in Kontakt mit einem der beiden Holzstücke (1,2) der Bohle sind, eine Longitudinalkehle (5) aufweisen, die mit dem genannten Holzstück den genannten Servicekanal bilden.

4. Holzbohle nach Anspruch 1, dadurch gekennzeichnet, daß zumindest eines der Holzstücke (1,.2), die die Bohle bilden, aus miteinander verleimten Brettern besteht.

5. Holzbohle nach Anspruch 1, dadurch gekennzeichnet, daß die Holzstücke (1, 2), die die Bohle bilden, auf ihrer Oberseite (6, 7) oder Unterseite (8, 9) eine Längserhebung (1a, 2a) und auf ihrer entgegengesetzten Seite eine korrespondierende Längsvertiefung (10, 11) aufweisen, wobei die Erhebungen (1a, 2a) der beiden Stücke (1, 2) der Bohle dazu dienen, sich in die Vertiefungen (10, 11) der Holzstücke (1, 2) der benachbarten Bohle während des Aufbaues mehrerer Bohlen einzufügen.

## Claims

1. Wooden beam for a building construction constituted, in a way known per se, by two long- limbed members made of wood (1, 2) maintained at distance from each other by two distance pieces (3, 4), a part of which at least is provided with a traversing recess (5) situated perpendicularly to the longitudinal axis of the wooden beam and intended to constitute an element of a service sheath, characterized by the fact that the two members of wood (1, 2) which constitute the beam are of different thickness, the thickest member (1) being intended to be situated at the outside of the dihedral constituted by two stackings of crossed wooden beams, the said thickest member (1) extending beyond, at least at one of the ends of the wooden beam, the second member (2), the protruding portion being provided with notches (11, 12) permitting the crossing of the wooden beams during their assembling.

2. Wooden beam according to claim 1, characterized by the fact that at least a part of said distance pieces (3, 4) protrudes one of the faces - upper (6, 7) or lower (8, 9) - of the two members of wood (1, 2) which constitute the wooden beam, while they are situated back with respect to the opposed face, the protruding portion of the distance pieces being intended to be engaged between the two members of wood (1, 2) of the wooden beam adjacent to each other when several wooden beams are superposed.

3. Wooden beam according to claim 1, characterized by the fact that at least a part of the distance pieces (3, 4) is provided, on at least one of its faces in contact with one of the members of wood (1, 2) of the wooden beam to which they belong, with a longitudinal groove (5) constituting with the said member of wood the said element of service sheath.

4. Wooden beam according to claim 1, characterized by the fact that at least one of the members of wood (1, 2) which constitute the beam is made of boards sticked to each other.

5. Wooden beam according to claim 1, characterized by the fact that each of the members of wood (1, 2) which constitute the beam is provided on one of its faces - upper (6, 7) or lower (8,9) - with a longitudinal rib (1a, 2a), the opposed face being provided with a corresponding longitudinal recess (10, 11), the ribs (1a, 2a) of the two members (1, 2) of the wooden beam being intended to engage the recesses (10,11) of the members (1, 2) of the adjacent wooden beam when several wooden beams are superposed.
